# FASCICULE DE BREVET EUROPEEN

(11) **EP 2 309 349 B1**
(45) Date de publication et mention de la délivrance du brevet: **24.07.2013**
(21) Numéro de dépôt: 09172786.7
(22) Date de dépôt: 12.10.2009
(51) Int. Cl.: G04B 37/14

(54) **Boîte pour pièce d'horlogerie à configurations multiples**
Gehäuse für Uhr mit Mehrfachkonfiguration
Case for a timepiece with multiple configurations

(43) Date de publication de la demande: 13.04.2011
(73) Titulaire: Bovet Fleurier SA, 1201 Genève (CH)
(72) Inventeur: Raffy, Pascal, 1196, Gland (CH)
(74) Mandataire: Richard, François-Régis

(56) Documents cités:
- EP-A- 1 400 875
- CH-A- 203 479
- DE-U1- 8 103 059
- US-A- 6 130 861

## Description

### Domaine technique

La présente invention concerne une boîte pour pièce d'horlogerie, du type montre-bracelet, comportant notamment une carrure, destinée à loger un mouvement horloger, un fond et des premier et second organes d'attache à un bracelet.

Plus précisément, la présente invention concerne un tel type de boîte pour la réalisation d'une pièce d'horlogerie dans laquelle le bracelet peut être retiré de la boîte sans nécessiter l'utilisation d'outils.

### Etat de la technique

De nombreuses pièces d'horlogerie répondant aux caractéristiques ci-dessus ont déjà été divulguées dans l'art antérieur, notamment des montres-bracelets dont la boîte présente des organes d'attache de bracelet identique de chaque côté, ceux-ci comportant éventuellement au moins un poussoir pour libérer le bracelet afin de le remplacer.

La demande de brevet GB 2 297 236 A en fournit un exemple.

Par ailleurs, le brevet CH 203479 décrit une montre-bracelet selon le préambule de la revendication 1, dont la carrure est montée sur un support de manière à pouvoir pivoter en référence à ce dernier et permettre l'utilisation de la montre comme montre de table.

De manière similaire, le modèle d'utilité DE 8103059U décrit une montre utilisable comme montre-bracelet, montre de table ou montre de poche. Dans ce but, un cadre en deux parties est prévu autour de la boîte, dont une partie est pivotante entre trois positions différentes associées aux trois configurations de la montre. Le cadre porte également des organes d'attache d'un bracelet ou d'une chaîne.

### Divulgation de l'invention

Un but principal de la présente invention est de proposer une alternative aux boîtes et pièces d'horlogerie connues de l'art antérieur, en proposant une pièce d'horlogerie qui, non seulement, peut avoir son bracelet facilement remplacé mais, en outre, peut être utilisée autrement que comme une montre-bracelet sans que cela nuise à son apparence.

A cet effet, la présente invention concerne plus particulièrement une boîte pour pièce d'horlogerie telle que définie dans la revendication 1.

Grâce à ces caractéristiques, la pièce d'horlogerie peut accompagner son porteur quelle que soit son activité ou sa tenue vestimentaire.

Selon l'invention, le second organe d'attache comprend au moins un évidement ménagé dans la carrure, à sa périphérie et à proximité du fond, de telle manière qu'une extrémité de bracelet peut y être insérée, dans la position ouverte du fond, et verrouillée par le fond, dans la position fermée de ce dernier. Dans ce cas, le fond peut avantageusement être monté sur la carrure au moyen d'une charnière, l'évidement étant adjacent à la charnière. On peut également prévoir qu'une portion de verrouillage solidaire du fond est disposée dans l'évidement, dans la position fermée du fond, de manière à pouvoir coopérer avec l'extrémité de bracelet.

Par ailleurs, il peut être prévu que la boîte comporte un dispositif de verrouillage du fond agencée pour le verrouiller dans au moins une position angulaire ouverte préférentielle en référence à la carrure. Un tel dispositif de verrouillage peut comporter au moins un organe de verrouillage mâle et au moins un organe de verrouillage femelle, agencés pour coopérer l'un avec l'autre dans la position angulaire préférentielle, l'un étant solidaire de la carrure et l'autre étant solidaire du fond.

La boîte peut également comporter un organe de verrouillage supplémentaire agencé pour garantir la stabilité de la position fermée du fond contre la carrure.

Selon un mode de réalisation préféré, la présente invention concerne également une pièce d'horlogerie comportant une boîte répondant aux caractéristiques qui précèdent ainsi qu'un ensemble comportant une telle pièce d'horlogerie, et un bracelet présentant des première et seconde extrémités adaptées pour coopérer respectivement avec les premier et second organes d'attache de la boîte, la seconde extrémité du bracelet comportant au moins un téton adapté pour être inséré à l'intérieur de l'évidement de la carrure. En outre, l'ensemble comporte avantageusement une chaîne dont une extrémité est agencée pour coopérer avec le premier organe d'attache de la pièce d'horlogerie.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:

- la figure 1 représente une vue générale en perspective simplifiée d'une pièce d'horlogerie selon un mode de réalisation préféré de la présente invention;

- la figure 2 représente une vue en coupe simplifiée d'un premier détail de construction de la pièce d'horlogerie de la figure 1;

- la figure 3 représente une vue en coupe simplifiée d'un second détail de construction de la pièce d'horlogerie de la figure 1, dans une première configuration;

- la figure 4 représente une vue en coupe simplifiée du second détail de construction de la pièce d'horlogerie de la figure 1, dans une seconde configuration, et

- la figure 5 représente une vue en coupe simplifiée d'un troisième détail de construction de la pièce d'horlogerie de la figure 1.

### Mode(s) de réalisation de l'invention

La figure 1 représente une vue générale en perspective simplifiée d'une pièce d'horlogerie 1 selon un mode de réalisation préféré de la présente invention. Plus précisément, la pièce d'horlogerie 1 peut être utilisée comme une montre-bracelet, comme une montre de poche ou encore comme une montre de table.

A cet effet, la pièce d'horlogerie 1 comporte une boîte 2 comprenant une carrure 3, un fond 4 et une glace 5.

Le fond 4 est monté pivotant sur la carrure 3 pour, d'une part, permettre l'utilisation de la pièce d'horlogerie comme montre de table en formant un support et, d'autre part, assurer le verrouillage de l'extrémité 6 d'un brin de bracelet, comme cela exposé plus loin plus en détail.

A titre illustratif non limitatif, l'extrémité 6 du brin de bracelet a été représentée à six heures sur la figure 1, c'est-à-dire dans une position adjacente à une charnière 8 reliant le fond 4 à la carrure 3.

A l'opposé de la charnière, c'est-à-dire dans la position midi, la carrure 3 porte une bélière 9 destinée à permettre la fixation d'un second brin de bracelet (non représenté) ou, alternativement, d'une chaîne, dont seule l'extrémité 10 est visible sur les figures et qui permet l'utilisation de la pièce d'horlogerie 1 comme montre de poche.

La bélière 9 est montée coaxiale par rapport à une couronne de mise à l'heure 12 conventionnelle.

Il ressort également de la figure 1 que la boîte 2 dispose d'un organe de verrouillage du fond 4 contre la carrure 3 comprenant notamment une dent 13 montée sur ressort et actionnable par un poussoir 14. La dent 13 est destinée à coopérer avec une surface de verrouillage adaptée (non visible) de la carrure.

En outre, de manière avantageuse, il est possible de prévoir qu'un doigt (non représenté), disposé en butée contre un ressort précontraint dans la carrure, est agencé pour exercer une pression sur une surface de réception 15 du fond 4 pour le dégager de la carrure 3 lorsque le poussoir 14 est actionné et faciliter ainsi la préhension du fond par l'utilisateur.

La figure 2 représente une vue en coupe simplifiée d'un premier détail de construction de la pièce d'horlogerie de la figure 1, plus précisément de la bélière 9.

La bélière 9 comporte deux logements 20 destinés à recevoir l'extrémité 10 de la chaîne ou, alternativement, l'extrémité d'un brin de bracelet conformé de manière similaire en référence à l'extrémité 10.

L'extrémité 10 comporte deux cornes 22 insérées dans les logements 20 et dont chacune comprend un cliquet à pivot 23.

Chaque côté de la bélière 9 porte une douille 24 dont un premier trou 25 débouche en regard du logement 20 correspondant. Lorsque l'extrémité 10 est insérée dans les logements 20, les pivots sont repoussés l'un vers l'autre, dans un premier temps, par leur coopération avec des plans inclinés 26 ménagés dans la bélière 9. Lorsque les pivots parviennent en regard des premiers trous 25 des douilles, ils s'écartent l'un de l'autre, sous l'effet des actions de leurs ressorts 28 respectifs, pour entrer dans les douilles et verrouiller ainsi l'extrémité 10 dans la bélière 9.

Les douilles 24 portent par ailleurs chacune un poussoir 29 disposé en saillie par rapport à la sortie de son second trou 30. Chaque poussoir comprend une tête 32, munie ici d'un cabochon à titre illustratif non limitatif, portant une tige 33 s'étendant à l'intérieur de la douille correspondante.

Trois ressorts 35 sont disposés entre la tête 32 de chaque poussoir et une surface d'appui 36 de la douille correspondante, de manière à exercer sur le poussoir une force tendant à le repousser hors de la douille. Avantageusement, la surface d'appui 36 présente des noyures 37 adaptées pour assurer un bon maintien radial des extrémités de ressort correspondantes.

Une rondelle 38 de retenue est solidaire de la tige 33 du côté de la surface d'appui 36 opposé à celui où sont situés les ressorts 35, pour assurer la retenue du poussoir 29 dans la douille correspondante.

Chaque tige 33 présente une longueur telle que son extrémité 40 est située à proximité du pivot 23 auquel elle est associée lorsque le poussoir est au repos, c'est-à-dire lorsqu'il est dans sa position la plus éloignée en référence à la douille correspondante.

De ce fait, lorsque les poussoirs 29 sont actionnés par un utilisateur, à l'encontre de la force des ressorts 35, ils se déplacent l'un en direction de l'autre et leurs tiges 33 entrent au contact des pivots 23 et les repoussent également l'un vers l'autre, s'opposant aux forces des ressorts 28 des cliquets à pivot. De manière préférée, la course des poussoirs correspond sensiblement à la longueur de la portion de pivot disposée en saillie du cliquet correspondant lorsque ce dernier est au repos.

Ainsi, une pression simultanée de l'utilisateur sur les poussoirs 29 permet de libérer l'extrémité 10 pour faire passer la pièce d'horlogerie d'une montre-bracelet à une montre de poche, et inversement, ou d'une montre-bracelet ou montre de poche à une montre de table.

Avantageusement, un ressort lame 42 est disposé à l'extrémité de la bélière 9 pour agir sur l'extrémité 10 et la repousser avec symétrie lorsque les poussoirs 29 sont actionnés.

Les figures 3 et 4 représentent des vues en coupe transversale simplifiée, suivant la direction de l'épaisseur de la boîte 2, de la liaison mécanique mise en oeuvre entre la carrure et le fond de la pièce d'horlogerie de la figure 1, notamment de la charnière 8, dans des première et seconde configurations respectives, soit dans une position ouverte du fond et dans sa position fermée.

Il ressort de ces figures que la carrure 3 présente un évidement 44 adjacent à la charnière 8 et destiné à recevoir l'extrémité 6 d'un brin de bracelet, plus précisément un téton 45 solidaire de l'extrémité 6.

Le téton 45 présente la forme générale d'un cylindre dans la périphérie duquel une gorge annulaire 46 est ménagée.

Le téton 45 peut être engagé dans l'évidement lorsque le fond 4 est dans une position ouverte (figure 3).

Un organe de verrouillage 47 est monté sur le fond, ici par l'intermédiaire de vis 48, et présente une portion de verrouillage 49 de forme sensiblement complémentaire de celle de la gorge annulaire 46.

Ainsi, lorsque le fond est rabattu contre la carrure dans sa position fermée (figure 4), la portion de verrouillage 49 s'engage dans la gorge 46 et assure la retenue du téton 45, soit également celle du brin de bracelet associé.

On notera que dans le mode de réalisation préféré, tel qu'illustré, un fond supplémentaire fixe 50 est prévu pour protéger l'intérieur de la boîte 2 lorsque le fond 4 est ouvert. Une garniture d'étanchéité disposée entre le fond fixe et la carrure permet notamment de garantir l'étanchéité de l'assemblage correspondant. On notera également que la charnière 8 peut être montée indifféremment sur la carrure 3 ou sur le fond fixe 50.

La figure 5 représente une vue en coupe transversale simplifiée, suivant un plan parallèle au plan moyen de la boîte 2, de la portion de la boîte comprenant la charnière 8.

On constate que l'organe de verrouillage 47 comprend en fait deux portions de verrouillage 49 destinées à coopérer avec deux tétons 45 d'une extrémité de bracelet, afin d'améliorer la stabilité de la fixation du bracelet à la boîte.

Par ailleurs, il ressort de la figure 5 (et partiellement de la figure 4) que la boîte 2 selon le mode de réalisation préféré de la présente invention comprend en outre un dispositif de verrouillage supplémentaire du fond 4 agencé pour le verrouiller dans au moins une position angulaire ouverte préférentielle en référence à la carrure 3. Ce dispositif de verrouillage permet de définir un angle entre le fond et la carrure particulièrement adapté pour utiliser la pièce d'horlogerie 1 comme une montre de table. De manière avantageuse, cet angle peut être de l'ordre de 60 degrés.

Ce dispositif de verrouillage comporte au moins un organe de verrouillage mâle et au moins un organe de verrouillage femelle, agencés pour coopérer l'un avec l'autre dans la position angulaire préférentielle, l'un étant solidaire de la carrure et l'autre étant solidaire du fond.

Plus précisément, l'organe de verrouillage 47, qui est solidaire du fond, porte deux cliquets à bille 54 disposés en regard l'un de l'autre et constituant des organes de verrouillage mâle. Par ailleurs, la carrure porte un élément de positionnement 56 présentant deux trous 57 destinés à coopérer avec les cliquets à bille 54 pour constituer des organes femelle du dispositif de verrouillage supplémentaire.

Ainsi, on a représenté sur la figure 5 une configuration correspondant à la position ouverte préférentielle du fond 4 par rapport à la carrure 3. Dans cette configuration, les billes 58 sont agencées en saillie dans les trous 57, sous l'effet des forces exercées par les ressorts 59 auxquels elles sont associées.

Bien entendu, il est possible de prévoir une faible friction entre les deux parties de la charnière 8, en alternative ou en complément, pour assurer la stabilité de toute position ouverte du fond par rapport à la carrure. Toutefois, la mise en oeuvre d'un dispositif de verrouillage tel que décrit ci-dessus, tout en limitant autant que possible la friction entre les deux parties de la charnière, permet d'augmenter le niveau de la qualité perçue de la pièce d'horlogerie correspondante.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes spécifiquement illustrées et décrites pour la boîte 2, la bélière 9, les dispositifs de verrouillage du fond, ou encore les extrémités 6 de bracelet et 10 de chaîne.

En effet, l'homme du métier ne rencontrera pas de difficulté particulière pour adapter le contenu de la présente divulgation à ses propres besoins et mettre en oeuvre une pièce d'horlogerie dont la construction reprend les caractéristiques de l'invention sans nécessairement mettre en oeuvre, par exemple, deux tétons 45 pour assurer la retenue du bracelet dans la boîte ou encore deux cliquets à bille pour définir une position ouverte préférentielle du fond par rapport à la carrure. Bien entendu, il est possible de mettre en oeuvre un seul cliquet à bille ou tout autre dispositif équivalent permettant de définir un cran, pour définir une position préférentielle, sans sortir du cadre de la présente invention. De manière similaire, le mode de réalisation illustré à titre indicatif prévoit que trois ressorts sont logés dans chacun des poussoirs, mais il est évident que l'homme du métier pourra adapter le nombre de ces ressorts en fonction de ses propres besoins, notamment en termes de force de pression nécessaire et de dimensions des poussoirs, sans sortir du cadre de l'invention.

On rappellera que, de manière avantageuse, le passage de toute configuration de la pièce d'horlogerie selon la présente invention à une autre configuration peut être effectué très simplement et sans nécessiter l'utilisation d'un outil.

## Revendications

1. Boîte (2) pour pièce d'horlogerie (1), du type montre-bracelet, comportant notamment une carrure (3), destinée à loger un mouvement horloger, un fond (4) et des premier et second organes d'attache (9, 8, 44, 49) aux extrémités de premier et second brins d'un bracelet, ledit fond (4) étant relié mécaniquement à ladite carrure (3) de manière à pouvoir pivoter, entre au moins une position ouverte et une position fermée, et former un support dans ladite position ouverte pour utiliser la pièce d'horlogerie comme montre de table, ledit premier organe d'attache (9) étant agencé pour permettre également la fixation d'une chaîne pour utiliser la pièce d'horlogerie comme montre de poche,
**caractérisée**
**en ce que** ledit second organe d'attache (8, 44, 49) comprend au moins un évidement (44) ménagé dans ladite carrure (3), à sa périphérie et à proximité dudit fond (4), de telle manière qu'une extrémité (6) de bracelet peut y être insérée, dans ladite position ouverte dudit fond, et verrouillée par ledit fond, dans ladite position fermée de ce dernier.

2. Boîte (2) selon la revendication 1, **caractérisée en ce que** ledit fond (4) est relié mécaniquement à ladite carrure (3) par l'intermédiaire d'une charnière (8), ledit évidement (44) étant adjacent à ladite charnière.

3. Boîte (2) selon la revendication 1 ou 2 , **caractérisée en ce qu'**une portion de verrouillage (49) solidaire dudit fond (4) est disposée dans ledit évidement (44), dans la position fermée dudit fond, de manière à pouvoir coopérer avec l'extrémité (6) de bracelet.

4. Boîte (2) selon l'une quelconque des revendications précédentes, **caractérisée en ce que** ledit premier organe d'attache (9) comprend au moins un organe de commande (29) actionnable par un utilisateur pour libérer le bracelet ou la chaîne.

5. Boîte (2) selon l'une quelconque des revendications précédentes, **caractérisée en ce qu'**elle comporte un dispositif de verrouillage (8, 54, 56, 57) dudit fond (4) agencé pour le verrouiller dans au moins une position angulaire ouverte préférentielle en référence à ladite carrure (3).

6. Boîte (2) selon la revendication 5 , **caractérisée en ce que** ledit dispositif de verrouillage (8, 54, 56, 57) comporte au moins un organe de verrouillage mâle (54) et au moins un organe de verrouillage femelle (57), agencés pour coopérer l'un avec l'autre dans ladite position angulaire préférentielle, l'un étant solidaire de ladite carrure (3) et l'autre étant solidaire dudit fond (4).

7. Boîte (2) selon l'une quelconque des revendications précédentes, **caractérisée en ce qu'**elle comprend un organe de verrouillage supplémentaire (13, 14) agencé pour garantir la stabilité de la position fermée dudit fond (4) contre ladite carrure (3).

8. Pièce d'horlogerie comportant une boîte (2) selon la revendication 1.

9. Ensemble comportant
une pièce d'horlogerie selon la revendication 8 , dans laquelle ledit second organe d'attache (8, 44, 49) comprend au moins un évidement (44) ménagé dans ladite carrure (3), à sa périphérie et à proximité dudit fond (4), de telle manière qu'une extrémité (6) de bracelet peut y être insérée, dans ladite position ouverte dudit fond, et verrouillée par ledit fond, dans ladite position fermée de ce dernier, et
un bracelet présentant des première et seconde extrémités (6) adaptées pour coopérer respectivement avec lesdits premier et second organes d'attache (9, 8, 44, 49),
**caractérisé en ce que** ladite seconde extrémité (6) du bracelet comporte au moins un téton (45) adapté pour être inséré à l'intérieur dudit évidement (44).

10. Ensemble selon la revendication 9, **caractérisé en ce que** ledit téton (45) présente une gorge périphérique (46) agencée pour coopérer avec une portion de verrouillage (49) dudit fond (4) lorsque ce dernier est dans sa position fermée.

11. Ensemble selon la revendication 9 ou 10, comportant en outre une chaîne dont une extrémité (10) est agencée pour coopérer avec ledit premier organe d'attache (9) de la pièce d'horlogerie (1).

## Patentansprüche

1. Gehäuse (2) für eine Uhr (1) von der Art Armbanduhr, das insbesondere einen Gehäusemittelteil (3), der dazu bestimmt ist, ein Uhrwerk aufzunehmen, einen Boden (4) und erste und zweite Befestigungseinrichtungen (9, 8, 44, 49) an den Enden erster und zweiter Teilbänder eines Armbands aufweist, wobei der Boden (4) mechanisch so mit dem Gehäusemittelteil (3) verbunden ist, dass er zwischen mindestens einer offenen und einer geschlossenen Stellung schwenken und in der offenen Stellung einen Träger bestimmen kann, um die Uhr als Tischuhr zu nutzen,
**dadurch gekennzeichnet, dass** das erste Befestigungsorgan (9) ausgebildet ist, um ebenfalls die Befestigung einer Kette zu erlauben, um die Uhr als Taschenuhr zu verwenden, und
dass das zweite Befestigungsorgan (8, 44, 49) mindestens eine Aussparung (44) enthält, die im Gehäusemittelteil (3), an seinem Umfang und in der Nähe des Bodens (4) ausgespart ist, so dass ein Armbandende (6) in der offenen Stellung des Bodens in sie eingeführt und vom Boden in dessen geschlossener Stellung verriegelt werden kann.

2. Gehäuse (2) nach Anspruch 1, **dadurch gekennzeichnet, dass** der Boden (4) mittels eines Scharniers (8) mechanisch mit dem Gehäusemittelteil (3) verbunden ist, wobei die Aussparung (44) dem Scharnier benachbart ist.

3. Gehäuse (2) nach Anspruch 1 oder 2, **dadurch gekennzeichnet, dass** ein fest mit dem Boden (4) verbundener Verriegelungsteil (49) in der Aussparung (44) in der geschlossenen Stellung des Bodens angeordnet ist, um mit dem Armbandende (6) zusammenwirken zu können.

4. Gehäuse (2) nach einem der vorhergehenden Ansprüche, **dadurch gekennzeichnet, dass** das erste Befestigungsorgan (9) mindestens ein Steuerorgan (29) enthält, das von einem Benutzer betätigt werden kann, um das Armband oder die Kette freizugeben.

5. Gehäuse (2) nach einem der vorhergehenden Ansprüche, **dadurch gekennzeichnet, dass** es eine Verriegelungsvorrichtung (8, 54, 56, 57) des Bodens (4) aufweist, die ausgebildet ist, um ihn in mindestens einer bevorzugten offenen Winkelstellung bezüglich des Gehäusemittelteils (3) zu verriegeln.

6. Gehäuse (2) nach Anspruch 5, **dadurch gekennzeichnet, dass** die Verriegelungsvorrichtung (8, 54, 56, 57) mindestens ein Einsteck-Verriegelungsorgan (54) und mindestens ein Aufnahme-Verriegelungsorgan (57) aufweist, die ausgebildet sind, um in der bevorzugten Winkelstellung zusammenzuwirken, wobei das eine mit dem Gehäusemittelteil (3) und das andere mit dem Boden (4) fest verbunden ist.

7. Gehäuse (2) nach einem der vorhergehenden Ansprüche, **dadurch gekennzeichnet, dass** es ein zusätzliches Verriegelungsorgan (13, 14) enthält, das ausgebildet ist, um die Stabilität der geschlossenen Stellung des Bodens (4) gegen den Gehäusemittelteil (3) zu gewährleisten.

8. Uhr, die ein Gehäuse (2) nach Anspruch 1 aufweist.

9. Einheit, die aufweist
eine Uhr nach Anspruch 8, bei der das zweite Befestigungsorgan (8, 44, 49) mindestens eine im Gehäusemittelteil (3), an seinem Umfang und in der Nähe des Bodens (4) ausgebildete Aussparung (44) enthält, so dass ein Armbandende (6) in der offenen Stellung des Bodens in sie eingeführt und vom Boden in dessen geschlossener Stellung verriegelt werden kann, und
ein Armband, das erste und zweite Enden (6) aufweist, die geeignet sind, um mit dem ersten bzw. zweiten Befestigungsorgan (9, 8, 44, 49) zusammenzuwirken,
**dadurch gekennzeichnet, dass** das zweite Ende (6) des Armbands mindestens einen Zapfen (45) aufweist, der geeignet ist, um ins Innere der Aussparung (44) eingeführt zu werden.

10. Einheit nach Anspruch 9, **dadurch gekennzeichnet, dass** der Zapfen (45) eine Umfangsrille (46) aufweist, die ausgebildet ist, um mit einem Verriegelungsteil (49) des Bodens (4) zusammenzuwirken, wenn dieser in seiner geschlossenen Stellung ist.

11. Einheit nach Anspruch 9 oder 10, die außerdem eine Kette aufweist, von der ein Ende (10) ausgebildet ist, um mit dem ersten Befestigungsorgan (9) der Uhr (1) zusammenzuwirken.

## Claims

1. A case (2) for a timepiece (1), of the wristwatch type, comprising notably a middle (3), designed to house a clockwork movement, a back (4) and first and second attachment members (9, 8, 44, 49) for attachment to the ends of first and second strands of a bracelet, said back (4) being mechanically connected to said middle (3) so as to be able to pivot, between at least one open position and one closed position, and to form a support in said open position in order to use the timepiece as a table clock,
said first attachment member (9) being arranged to also allow the attachment of a chain in order to use the timepiece as a pocket watch,
**characterized in that** said second attachment member (8, 44, 49) comprises at least one recess (44) arranged in said middle (3), on its periphery and close to said back (4), so that one bracelet end (6) can be inserted therein, in said open position of said back, and locked by said back in said closed position of the latter.

2. The case (2) as claimed in claim 1, **characterized in that** said back (4) is mechanically connected to said middle (3) by means of a hinge (8), said recess (44) being adjacent to said hinge.

3. The case (2) as claimed in claim 1 or 2, **characterized in that** a locking portion (49) secured to said back (4) is placed in said recess (44), in the closed position of said back, so as to be able to interact with the bracelet end (6).

4. The case (2) as claimed in any one of the preceding claims, **characterized in that** said first attachment member (9) comprises at least one control member (29) that can be actuated by a user in order to release the bracelet or the chain.

5. The case (2) as claimed in any one of the preceding claims, **characterized in that** it comprises a locking device (8, 54, 56, 57) for locking said back (4) arranged in order to lock it in at least one preferred open angular position with reference to said middle (3).

6. The case (2) as claimed in claim 5, **characterized in that** said locking device (8, 54, 56, 57) comprises at least one male locking member (54) and at least one female locking member (57), said members being arranged to interact with one another in said preferred angular position, one of them being secured to said middle (3) and the other being secured to said back (4).

7. The case (2) as claimed in any one of the preceding claims, **characterized in that** it comprises an additional locking member (13, 14) arranged to ensure the stability of the closed position of said back (4) against said middle (3).

8. Timepiece comprising a case (2) according to claim 1.

9. An assembly comprising
a timepiece as claimed in claim 8, in which said second attachment member (8, 44, 49) comprises at least one recess (44) arranged in said middle (3), on its periphery and close to said back (4), so that one bracelet end (6) can be inserted therein, in said open position of said back, and locked by said back in said closed position of the latter, and
a bracelet having first and second ends (6) adapted to interact respectively with said first and second attachment members (9, 8, 44, 49),
**characterized in that** said second end (6) of the bracelet comprises at least one spigot (45) adapted to be inserted inside said recess (44).

10. The assembly as claimed in claim 9, **characterized in that** said spigot (45) has a peripheral groove (46) arranged to interact with a locking portion (49) of said back (4) when the latter is in its closed position.

11. The assembly as claimed in claim 9 or 10, also comprising a chain of which one end (10) is arranged to interact with said first attachment member (9) of the timepiece (1).
